# FASCICULE DE BREVET EUROPEEN

(11) **EP 1 048 571 B1**
(45) Date de publication et mention de la délivrance du brevet: **03.03.2004**
(21) Numéro de dépôt: 00410041.8
(22) Date de dépôt: 26.04.2000
(51) Int. Cl.: B65B 53/06

(54) **Dispositif de manutention pour la pose d'une gaine plastique thermorétractable sur une charge palettisée**
Vorrichtung zum umhüllen einer palettisierten Ladung mittels eines Heissschrumpfschlauches
Apparatus for packaging a palettized load by means of a heat shrinkable sleeve

(30) Priorité: 26.04.1999 FR 9905415
(43) Date de publication de la demande: 02.11.2000
(73) Titulaire: Thimon, 73420 Méry (FR)
(72) Inventeur: Martin Cocher, Jean-Paul Charles, 73290 La Motte Servolex (FR); Jaconelli, Georges, 73100 Aix-Les-Bains (FR)
(74) Mandataire: Hecké, Gérard

(56) Documents cités:
- EP-A- 0 601 222
- EP-A- 0 649 791
- EP-A- 0 678 452
- EP-A- 0 697 337

## Description

### Domaine technique de l'invention

L'invention est relative à un dispositif de manutention pour la pose d'une gaine plastique thermorétractable sur une charge palettisée, et comprenant :
- des moyens de mise en place de la gaine souple d'emballage sur la charge posée sur la palette support,
- des moyens de repliement par aspiration de l'extrémité inférieure de la gaine sous le plan de pose de la palette support,
- et des moyens de rétraction par émission d'air chaud vers la surface latérale de la gaine à rétracter.

### Etat de la technique

Le cycle de rétraction utilisé dans les machines de manutention connues, comporte successivement une première étape de transfert de la charge sous le poste de houssage, une deuxième étape de transfert sous le poste de rétraction, une étape d'élévation de la charge permettant à la gaine souple de descendre plus bas que le niveau inférieur de la palette support, une première étape de rétraction de la partie basse débordante de la gaine, une étape d'aspiration de cette partie débordante de 10 à 20 cm sous le plan inférieur de la palette, une étape de dépose de la charge sur le transporteur, et enfin une deuxième étape de rétraction des faces latérales de la gaine sur la charge par déplacement vertical de bas en haut du cadre générateur d'air chaud.

Le transfert horizontal de la charge du poste amont vers le poste de rétraction, et du poste de rétraction vers le poste aval, est généralement assuré par un transporteur à rouleaux, ou avec des chaînes de manutention.

Pendant la première étape de rétraction de la partie inférieure de la gaine plastique, le mouvement d'élévation de la charge palettisée permettant le repliement forcé du film sous le plan inférieur de pose de la palette support, est généralement assuré par un mécanisme de manoeuvre actionné par des vérins pneumatiques ou hydrauliques.

Des éléments supports adaptés aux dimensions et à la forme de la palette, sont agencés entre les planches du plan de pose, communément appelés skis, de façon à ne pas gêner le retour vers l'intérieur du film sur une centaine distance, et sur tout le périmètre de la palette support.

Pendant cette première étape de rétraction, le film peut être aspiré vers le centre de la palette, par exemple comme cité dans le document EP-A-133462, et faciliter cette conformation pour certaines applications.

La palette est ensuite reposée sur le transporteur, la partie débordante du film étant alors pincée entre les chaînes ou les rouleaux du transporteur, et les planches inférieures ou skis de la palette support. Ce pincement permet, pendant et après la rétraction des faces latérales et supérieure de la gaine sur la charge palettisée, d'augmenter la résistance au retrait de la housse d'emballage, et d'optimiser la cohésion de charges lors du refroidissement.

Cependant, il est nécessaire d'effectuer rapidement un changement de niveau de la charge pour obtenir une bonne fiabilité de la conformation du film dans sa phase de rétraction.

Un tel changement de niveau est opéré couramment avec des tables élévatrices, par exemple du type pantographe (voir EP-A-133462), mais plusieurs difficultés sont cependant mal maîtrisées avec le matériel connu :
a) Un premier inconvénient peut intervenir lors de l'opération de soulèvement de la charge palettisée. La charge est portée par les plots de la table en contact avec les planches supérieures de la palette en bois, et tout le poids de la charge, pouvant être de l'ordre de deux tonnes, est alors supporté par deux ou trois planches de la palette, sollicitant fortement leur clouage à l'arrachement.
   Les mouvements d'accélération et de décélération intervenant lors de cette manoeuvre rapide, ainsi que les à-coups des organes de motorisations du mécanisme, augmentent encore les sollicitations de la palette.
   Les palettes pouvant être soit de réalisation économique du type perdu, soit consignées avec plusieurs dizaines de transferts clients-fournisseurs ayant altéré leur résistance mécanique, il arrive fréquemment que les charges soient déstabilisées à la suite d'un déclouage ou d'une rupture de l'une des planches. Les charges peuvent alors basculer dans la machine lors de l'opération de soulèvement.
   Des systèmes de contrôle coûteux peuvent être fournis pour prévenir cet incident , mais ils nécessitent une intervention d'un opérateur , et ils freinent la production.
b) La gaine plastique est généralement positionnée sur la charge au poste précédent la machine de rétraction, et une soudure horizontale ferme cette gaine au niveau du sommet de la charge de manière à constituer une housse étanche.
   La housse est sensiblement plus haute que la charge de façon à réserver en partie inférieure, la conformation de matière sous la palette support. En fin d'étape de houssage et lors du transfert vers la machine de rétraction, la surlongueur de gaine repose sur la table de manutention, plus généralement sur les chaînes de transfert. Le film est alors naturellement plissé dans cette portion de circonférence.
   Dans l'étape de soulèvement de la charge pour effectuer la rétraction de la partie inférieure de la gaine, celle-ci doit nécessairement descendre d'une distance de 15 à 20 cm au dessous du plan de pose de la palette afin d'assurer un bon accrochage des skis . Il arrive très souvent que les plis formés par le film, et leur frottement contre les plots de la palette support, maintiennent cette partie de la gaine au dessus du plan de pose pendant la rétraction, entraînant le deuxième inconvénient d'un mauvais accrochage sous les skis .
c) Comme évoqué précédemment, pour favoriser le retour du film sous le plan de pose de la palette, le film peut être aspiré horizontalement en direction du centre de la palette tout ou partie du temps de rétraction de cette partie de film.
   Cette opération peut être réalisée soit par un dispositif d'aspiration placé généralement sous la table ( du type décrit dans le document EP-A-133462), soit avec un mécanisme moteur extérieur aspirant l'air dans une gaine de liaison.
   Pour obtenir une bonne conformation du film sous la palette bois, il est nécessaire de maintenir l'orientation de la partie aspirée du film dans une direction constante pendant toute la phase de rétraction avant le pincement entre les skis et le transporteur. Or le dispositif d'aspiration est nécessairement solidaire du châssis transporteur pour garder une continuité de son plan de pose. Il se déplace donc verticalement avec ce châssis, et l'orientation du film aspiré n'est donc pas maintenu constante. Ce troisième inconvénient influence la bonne conformation du film.

### Objet de l'invention

L'invention vise à remédier aux trois inconvénients précités, et consiste à réaliser un dispositif de manutention maintenant la charge dans son plan de transfert, sans changement de niveau pendant la rétraction et la conformation du film sous la palette.

Le dispositif selon l'invention est caractérisé en ce qu'il comporte :
- un premier jeu d'organes d'actionnement coopérant avec des chaînes de transfert mobiles placées sous les traverses de la palette support,
- un deuxième jeu d'organes d'actionnement coopérant avec des plots de manoeuvre disposés dans l'intervalle ménagé entre les chaînes de transfert, et destinés à venir en appui contre la surface inférieure des planches de la palette sans interférer avec les traverses longitudinales et/ou transversales,
et un mécanisme de commande des deux jeux d'organes d'actionnement pour maintenir les chaînes de transfert contre les traverses lorsque les plots de manoeuvre sont écartés des planches de la palette, et réciproquement pour maintenir les plots de manoeuvre contre lesdites planches en position écartée des chaînes de transfert, autorisant l'aspiration de l'extrémité inférieure de la gaine sous les traverses sans modifier le positionnement de la charge dans la direction verticale.

Les moyens de repliement comportent un ventilateur associé à une gaine d'aspiration téléscopique située entre les plots de manoeuvre, ladite gaine étant agencée pour diriger l'air chaud selon une direction sensiblement constante, sollicitant l'extrémité inférieure du film aspiré sous les traverses de la palette.

Il permet ainsi de transmettre aux planches de la palette, des efforts de poussée verticale, limités pour leur totalité au seul poids de la charge palettisée, et de maintenir le film aspiré dans une direction constante, avec un maximum d'efficacité pour positionner le film sous les traverses ou skis.

Selon un mode de réalisation préférentiel, les organes d'actionnement sont formés par des cames montées sur au moins un arbre entraîné en rotation par un moteur. L'arbre peut être accouplé directement au moteur, ou par l'intermédiaire d'une chaîne cinématique de transmission.

Selon une caractéristique de l'invention, le moteur comporte des moyens d'inversion du sens de rotation, de manière à souffler l'air vers une surface interne pour déplisser la gaine et l'écarter de la palette lorsque le moteur tourne dans un sens de rotation prédéterminé, puis à créer une dépression à l'intérieur de la gaine pour conformer l'extrémité inférieure de ladite gaine sous les traverses lorsque le moteur tourne dans le sens inverse en phase de rétraction.

Préférentiellement, la gaine téléscopique est formée par une première jupe fixe du ventilateur assujetti au châssis des chaînes de transfert, et une deuxième jupe mobile en liaison avec les plots de manoeuvre. La deuxième jupe cylindrique possède un diamètre supérieur à celui de la première jupe, et est monté coaxialement avec elle.

La dépression à l'intérieur de la gaine est obtenue au moyen d'une première aspiration lorsque le cadre support du générateur d'air chaud est déplacé vers le bas en direction de l'extrémité inférieure de la gaine, et d'une deuxième aspiration plus forte que la première pendant la phase de rétraction de ladite extrémité. Le début de la première aspiration précède avantageusement la phase de chauffage pour la rétraction de la dite extrémité de la gaine.

### Description sommaire des dessins

D'autres avantages et caractéristiques ressortiront plus clairement de la description qui va suivre d'un mode de réalisation de l'invention, donné à titre d'exemple non limitatif et représenté aux dessins annexés dans lesquels :
- la figure 1 représente une vue schématique en coupe transversale d'un dispositif de manutention selon l'invention, dans sa position initiale lors de l'arrivée de la charge dans la machine, la gaine plastique étant déjà enfilée sur la charge ;
- la figure 2 est une vue identique de la figure 1 lorsque la machine se trouve dans la position qui précède la rétraction du film en partie inférieure de la gaine lors du déplissage de cette dernière ;
- la figure 2bis est une vue identique de la figure 2 lors de la descente du cadre vers l'extrémité inférieure de la gaine ;
- les figures 3 et 4 sont des vue identiques de la figure 1 lorsque la machine se trouve dans la phase de rétraction et d'aspiration de l'extrémité du film sous les traverses de la palette ;
- la figure 5 est une vue identique de la figure 1 lorsque la machine se trouve dans la position finale de rétraction des faces latérales et de l'évacuation de la charge palettisée emballée.

### Description d'un mode de réalisation préférentiel

Sur la figure **1,** la charge palettisée 1 repose sur une palette support 2 en bois ou en plastique. Des chaînes de transfert 3 sont portées par des longerons solidaires entre eux, et constituant le châssis 4 des chaînes 3.

Cet ensemble prend appui par l'intermédiaire de galets 5, sur quatre cames 7 d'entraînement connectées deux par deux à deux arbres 6 de commande parallèles, lesquels sont positionnés symétriquement sur la longueur de la table en étant reliés à un moteur 8 directement en bout d'arbre, ou par l'intermédiaire d'une chaîne de transmission. Les galets 5 sont positionnés dans cette phase sur la partie haute des cames 7, c' est à dire sur un secteur de grand diamètre de cette came.

Pendant le transfert, la housse thermorétractable 17 est placée sur la charge, et le bord inférieur repose sur les chaînes 3.

Quatre plots 9 de manoeuvre solidaires mécaniquement entre eux, sont disposés entre les chaînes de transfert 4, de manière à s'appuyer contre les planches 10 de la palette 2 lors de leur déplacement vertical, sans être gênés par les traverses longitudinales et/ou transversales ou skis 11 de la palette 2. Les plots 9 reposent également par l'intermédiaire de quatre galets 12 sur quatre cames 13 de commande disposées deux par deux sur les deux arbres 6. Dans cette étape, les galets 12 sont immobilisés sur le point le plus bas des cames 13 de commande.

Un ventilateur 14 solidaire du châssis 4 des chaînes de transfert 3 est implanté entre les quatre plots 9 de manoeuvre, et comporte une première jupe verticale 15 fixée également sur ledit châssis. Une deuxième jupe 16 cylindrique ayant un diamètre légèrement supérieur à celui de la première jupe 15, est fixée sur le châssis des plots 9, et se déplace avec eux verticalement. La deuxième jupe 16 est montée coaxialement sur la première jupe 15 en formant une gaine téléscopique.

La figure 2 représente la phase préalable à la rétraction de la partie inférieure de la gaine 17. Après la rotation des deux arbres 6 à cames, la charge palettisée repose sur les plots 9 de manoeuvre, et les galets 12 se trouvent en appui sur la partie haute des cames 13. Les chaînes 4 sont abaissées d'une distance de 150 mm environ, et sont en appui sur la partie basse des cames 7.

L'air aspiré par le ventilateur 14 vers l'intérieur de la housse 17, est soufflé dans l'espace annulaire entre le haut de la deuxième jupe 16 et le plancher 10 de la palette 2. L'écoulement d'air est dirigé contre la surface intérieure de la gaine rétractable 17 , et l'éloigne de la palette 2.

La gaine 17 est ainsi dégagée de tout point d'accrochage, et se déplisse en tombant vers le bas. Le tronçon de gaine nécessaire à la conformation sous les skis 11 de la palette 2 est utilisable dans sa totalité.

Sur la figure 2bis, un générateur d'air chaud 18 est monté sur le cadre, lequel descend verticalement le long de la gaine ( voir flèche F1). Le ventilateur 14 tourne alors en sens inverse à petite vitesse pour provoquer une première aspiration destinée à rapprocher le film de la charge 1 et éviter tout effet de jupage qui serait provoqué par une entrée ultérieure d'air chaud sous la gaine 17. Le générateur d'air chaud 18 n'est pas en service durant ce mouvement de descente selon F1.

La figure 3 représente la première étape de rétraction de la partie inférieure de la gaine 17.

En fin de course de descente du cadre, le générateur d'air chaud 18 fonctionne et envoie l'air chaud contre l'extrémité inférieure de la gaine 17 jusqu'à la porter à sa température de rétraction. Le film de la gaine 17 est aspiré vers le centre de la table selon une direction d ( d' pour la partie symétrique de la machine ). Afin de bien conformer le film 17 sous les skis 11, la direction d'aspiration d ou d 'du film est sensiblement horizontale. Le moteur du ventilateur 14 tourne dans le même sens, mais à plus grande vitesse par rapport à celui de la figure 2bis, de manière à créer une forte dépression à l'intérieur de la housse. Cette deuxième aspiration est plus forte que la première aspiration.

Après quelques secondes de rétraction dans un mouvement continu de rotation de l'arbre à cames 6, le châssis 4 des chaînes 3 porté par les galets 5 vient progressivement en contact avec le plus grand diamètre des cames 7, et soulève les chaînes 3 jusqu'à la venue en contact des skis 11 de la palette 2, en pinçant le film 17, sans soulever la charge 1.

La figure 4 représente l'ensemble du dispositif à l'instant qui précède le contact entre chaînes 3, film 17 et skis 11. La déformation du film 17 aspiré selon la direction d, est restée identique à celle de l'étape précédente, le flux d'air étant canalisé par la deuxième jupe 16.

La figure 5 représente la deuxième étape de rétraction des faces latérales de la gaine 17 contre la charge. Le générateur d'air chaud 18 se déplace verticalement du bas vers le haut ( flèche F2), le film 17 étant pincé sous les skis 11 de la palette 2. Les plots 9 de manoeuvre sont déplacés sous le plan des chaînes de transfert 3 pour permettre l'évacuation ultérieure de la charge emballée. Les plots 19 se trouvent en appui par l'intermédiaire des galets 12, avec la partie de petit diamètre des cames 13. Suivant le tracé des cames 7 et 13, le moteur 8 peut avoir des sens de rotation identiques ou inversés.

## Revendications

1. Dispositif de manutention pour la pose d'une gaine (17) plastique thermorétractable sur une charge (1) palettisée, et comprenant :
- des moyens de mise en place de la gaine (17) souple d'emballage sur la charge (1) posée sur la palette support (2),
- des moyens de repliement par aspiration de l'extrémité inférieure de la gaine (17) sous le plan de pose de la palette support (2),
- et des moyens de rétraction par émission d'air chaud vers la surface latérale de la gaine (17) à rétracter,
**caractérisé en ce qu'**il comporte :
- un premier jeu d'organes d'actionnement (7) coopérant avec des chaînes de transfert (3) mobiles placées sous les traverses (11) de la palette support (2),
- un deuxième jeu d'organes d'actionnement (13) coopérant avec des plots de manoeuvre (9) disposés dans l'intervalle ménagé entre les chaînes de transfert (3), et destinés à venir en appui contre la surface inférieure des planches de la palette (2) sans interférer avec les traverses (11) longitudinales et/ou transversales,
- et un mécanisme de commande des deux jeux d'organes d'actionnement (7, 13) pour maintenir les chaînes de transfert (3) contre les traverses (11) lorsque les plots de manoeuvre (9) sont écartés des planches de la palette (2), et réciproquement pour maintenir les plots de manoeuvre (9) contre lesdites planches en position écartée des chaînes de transfert (3), autorisant l'aspiration de l'extrémité inférieure de la gaine (17) sous les traverses (11) sans soulever la charge (1) qui reste en permanence à un même niveau.

2. Dispositif de manutention pour la pose d'une gaine (17) plastique thermorétractable selon la revendication 1, **caractérisé en ce que** les organes d'actionnement (7, 13) sont formés par des cames montées sur au moins un arbre (6) entraîné en rotation par un moteur (8).

3. Dispositif de manutention pour la pose d'une gaine (17) plastique thermorétractable selon la revendication 2, **caractérisé en ce que** l'arbre (6) est accouplé directement au moteur (8).

4. Dispositif de manutention pour la pose d'une gaine (17) plastique thermorétractable selon la revendication 2, **caractérisé en ce que** l'arbre (6) est accouplé au moteur (8) par l'intermédiaire d'une chaîne cinématique de transmission.

5. Dispositif de manutention pour la pose d'une gaine (17) plastique thermorétractable selon l'une des revendications 1 à 4, **caractérisé en ce que** les moyens de repliement comportent un ventilateur (14) associé à une gaine d'aspiration téléscopique située entre les plots de manoeuvre (9), ladite gaine étant agencée pour diriger l'air chaud selon une direction sensiblement constante, sollicitant l'extrémité inférieure du film (17) aspiré sous les traverses (11) de la palette (2).

6. Dispositif de manutention pour la pose d'une gaine (17) plastique thermorétractable selon la revendication 5, **caractérisé en ce que** la gaine téléscopique est formée par une première jupe (15) fixe du ventilateur (14) assujetti au châssis (4) des chaînes de transfert (3), et une deuxième jupe (16) mobile en liaison avec les plots de manoeuvre (9).

7. Dispositif de manutention pour la pose d'une gaine (17) plastique thermorétractable selon la revendication 6, **caractérisé en ce que** la deuxième jupe (16) cylindrique possède un diamètre supérieur à celui de la première jupe (15), et est monté coaxialement avec elle.

8. Dispositif de manutention pour la pose d'une gaine (17) plastique thermorétractable selon l'une des revendications 2 à 7, **caractérisé en ce que** le moteur (8) comporte des moyens d'inversion du sens de rotation, de manière à souffler l'air vers l'intérieur pour déplisser la gaine (17) et l'écarter de la palette (2) lorsque le moteur (8) tourne dans un sens prédéterminé, puis à créer une dépression à l'intérieur de la gaine (17) pour conformer l'extrémité inférieure de ladite gaine sous les traverses (11) lorsque le moteur (8) tourne dans le sens inverse en phase de rétraction.

9. Dispositif de manutention pour la pose d'une gaine (17) plastique thermorétractable selon la revendication 8, **caractérisé en ce que** la dépression à l'intérieur de la gaine (17) est obtenue au moyen d'une première aspiration lorsque le cadre support du générateur d'air chaud est déplacé vers le bas en direction de l'extrémité inférieure de la gaine (17), et d'une deuxième aspiration plus forte que la première pendant la phase de rétraction de ladite extrémité.

10. Dispositif de manutention pour la pose d'une gaine (17) plastique thermorétractable selon la revendication 8 ou 9, **caractérisé en ce que** le début de la première aspiration précède la phase de chauffage pour la rétraction de la dite extrémité de la gaine (17).

## Patentansprüche

1. Bearbeitungsvorrichtung für das Anbringen einer wärmeschrumpfbaren Kunststoffhülse (17) auf einer palettisierten Ladung (1), die umfasst:
- Vorrichtungen zum Anbringen der dehnbaren Verpackungshülse (17) auf der auf der Palette (2) angeordneten Ladung (1),
- Vorrichtungen zum Umbiegen des unteren Endes der Hülse (17) unter die Ablageebene der Palette (2) durch Ansaugen,
- und Vorrichtungen zum Schrumpfen durch Leiten von Heißluft auf die Seitenfläche der zu schrumpfenden Hülse (17),
**dadurch gekennzeichnet, dass** sie umfasst:
- einen ersten Satz Betätigungseinrichtungen (7), die mit unter den Querträgern (11) der Palette (2) angeordneten, beweglichen Förderketten (3) zusammenwirken,
- einen zweiten Satz Betätigungseinrichtungen (13), die mit Arbeitsstützen (9) zusammenwirken, die in dem zwischen den Förderketten (3) vorgesehenen Zwischenraum angeordnet und vorgesehen sind, an die Unterseite der Bretter (10) der Palette anzuliegen, ohne die längs und /oder quer angeordneten Querträger (11) zu berühren,
- und einen Mechanismus zum Steuern der beiden Betätigungseinrichtungen (7, 13) zum Halten der Förderketten (3) gegen die Querträger (11), wenn die Arbeitsstützen (9) von den Brettern der Palette (2) entfernt sind, und umgekehrt, um die Arbeitsstützen (9) an den Brettern in von den Förderketten (3) entfernter Position zu halten, wodurch das untere Ende der Hülse (17) unter die Querträger (11) angesaugt werden kann, ohne die Ladung (1) anzuheben, die immer auf der gleichen Höhe verbleibt.

2. Bearbeitungsvorrichtung für das Anbringen einer wärmeschrumpfbaren Kunststoffhülse (17) nach Anspruch 1, **dadurch gekennzeichnet, dass** die Betätigungseinrichtungen (7, 13) von Nocken gebildet werden, die auf mindestens eine drehend durch einen Motor (8) angetriebenen Welle (6) montiert sind.

3. Bearbeitungsvorrichtung für das Anbringen einer wärmeschrumpfbaren Kunststoffhülse (17) nach Anspruch 2, **dadurch gekennzeichnet, dass** die Welle (6) direkt an den Motor (8) gekoppelt ist.

4. Bearbeitungsvorrichtung für das Anbringen einer wärmeschrumpfbaren Kunststoffhülse (17) nach Anspruch 2, **dadurch gekennzeichnet, dass** die Welle (6) über ein Übersetzungsgetriebe an den Motor (8) gekoppelt ist.

5. Bearbeitungsvorrichtung für das Anbringen einer wärmeschrumpfbaren Kunststoffhülse (17) nach einem der Ansprüche 1 bis 4, **dadurch gekennzeichnet, dass** die Vorrichtungen zum Umbiegen einen Ventilator (14) umfassen, der mit einer Teleskop-Luftansaugungsleitung verbunden ist, die zwischen den Arbeitsstützen (9) angeordnet ist, welche Leitung so angeordnet ist, dass sie die Heißluft in einer im Wesentlichen konstanten Richtung leitet, wodurch das untere Ende der angesaugten Folie (17) unter die Querträger (11) der Palette (2) gezogen wird.

6. Bearbeitungsvorrichtung für das Anbringen einer wärmeschrumpfbaren Kunststoffhülse (17) nach Anspruch 5, **dadurch gekennzeichnet, dass** die Teleskopleitung von einer ersten, feststehenden Einfassung (15) des Ventilators (14) gebildet wird, die am Rahmen (4) der Förderketten (3) befestigt ist, und einer zweiten, beweglichen Einfassung (16), die mit den Arbeitsstützen (9) verbunden ist.

7. Bearbeitungsvorrichtung für das Anbringen einer wärmeschrumpfbaren Kunststoffhülse (17) nach Anspruch 6, **dadurch gekennzeichnet, dass** die zweite, zylindrische Einfassung (16) einen größeren Durchmesser als die erste Einfassung (15) hat und koaxial mit dieser montiert ist.

8. Bearbeitungsvorrichtung für das Anbringen einer wärmeschrumpfbaren Kunststoffhülse (17) nach einem der Ansprüche 1 bis 7, **dadurch gekennzeichnet, dass** der Motor (8) Mittel zur Umkehrung der Drehrichtung umfasst, sodass die Luft nach innen geblasen wird, um die Hülse (17) breitzumachen und von der Palette (2) entfernt zu halten, wenn der Motor (8) in einer vorbestimmten Drehrichtung dreht und dann innerhalb der Hülse (17) einen Unterdruck zu erzeugen, um das untere Ende der Hülse unter die Querträger (11) zu bringen, wenn der Motor (8) während der Schrumpfungsphase in umgekehrter Richtung dreht.

9. Bearbeitungsvorrichtung für das Anbringen einer wärmeschrumpfbaren Kunststoffhülse (17) nach Anspruch 8, **dadurch gekennzeichnet, dass** der Unterdruck innerhalb der Hülse (17) durch ein erstes Ansaugen erreicht wird, wenn der Tragrahmen des Heißluftgenerators in Richtung auf das untere Ende der Hülse (17) nach unten bewegt wird, sowie durch ein zweites Ansaugen, das während der Schrumpfungsphase des Endes stärker ist als das erste.

10. Bearbeitungsvorrichtung für das Anbringen einer wärmeschrumpfbaren Kunststoffhülse (17) nach Anspruch 8 oder 9, **dadurch gekennzeichnet, dass** der Beginn des ersten Ansaugens der Erwärmungsphase zur Schrumpfung des genannten Endes der Hülse (17) vorausgeht.

## Claims

1. Handling apparatus for fitting a heat-shrinkable plastic sleeve (17) on a palettized load, and comprising:
- means for placing the flexible packaging sleeve (17) on the load (1) placed on the support palette (2),
- means for folding the bottom end of the sleeve (17) by suction under the plane in which the support palette (2) is placed,
- and means for shrinking by emitting hot air to the lateral surface of the sleeve (17) to be shrunk,
**characterized in that** it comprises:
- a first set of actuating means (7) co-operating with moving transfer chains (3) placed under the slats (11) of the support palette (2),
- a second set of actuating means (13) co-operating with handling pads (9) located in the gap arranged between the transfer chains (3), and designed to press against the bottom surface of the planks of the palette (2) without interfering with the longitudinal and/or transverse slats (11),
- and an operating mechanism of the two sets of actuating means (7, 13) to hold the transfer chains (3) against the slats (11) when the handling pads (9) are separated from the planks of the palette (2), and reciprocally to hold the handling pads (9) against said planks in the separated position of the transfer chains (3) allowing the bottom end of the sleeve (17) to be sucked underneath the slats (11) without lifting the load (1) which remains at the same level all the time.

2. Handling apparatus for fitting a heat-shrinkable plastic sleeve (17) according to claim 1, **characterized in that** the actuating means (7, 13) are formed by cams fitted on at least one shaft (6) driven in rotation by a motor (8).

3. Handling apparatus for fitting a heat-shrinkable plastic sleeve (17) according to claim 2, **characterized in that** the shaft (6) is coupled directly to the motor (8).

4. Handling apparatus for fitting a heat-shrinkable plastic sleeve (17) according to claim 2, **characterized in that** the shaft (6) is coupled to the motor (8) by means of a kinematic transmission system.

5. Handling apparatus for fitting a heat-shrinkable plastic sleeve (17) according to one of the claims 1 to 4, **characterized in that** the folding means comprise a fan (14) associated with a telescopic suction sleeve situated between the handling pads (9), said sleeve being arranged to direct the hot air in a substantially constant direction, urging the bottom end of the film (17) sucked under the slats (11) of the palette (2).

6. Handling apparatus for fitting a heat-shrinkable plastic sleeve (17) according to claim 5, **characterized in that** the telescopic sleeve is formed by a first fixed skirt (15) of the fan (14) securedly affixed to the frame (4) of the transfer chains (3), and a second mobile skirt (16) joined tothe handling pads (9).

7. Handling apparatus for fitting a heat-shrinkable plastic sleeve (17) according to claim 6, **characterized in that** the cylindrical second skirt (16) has a larger diameter than that of the first skirt (15) and is mounted coaxially therewith.

8. Handling apparatus for fitting a heat-shrinkable plastic sleeve (17) according to one of the claims 2 to 7, **characterized in that** the motor (8) comprises means for reversing the direction of rotation so as to blow the air towards the inside to smooth the sleeve out (17) and separate it from the palette (2) when the motor (8) is running in a predetermined direction, and then to create a negative pressure inside the sleeve (17) to shape the bottom end of said sleeve under the slats (11) when the motor (8) is running in the reverse direction in the heat-shrinking phase.

9. Handling apparatus for fitting a heat-shrinkable plastic sleeve (17) according to claim 8, **characterized in that** the negative pressure inside the sleeve (17) is obtained by means of a first suction when the hot air generator support frame is moved downwards in the direction of the bottom end of the sleeve (17), and of a second suction, stronger than the first one, during the shrinking phase of said end.

10. Handling apparatus for fitting a heat-shrinkable plastic sleeve (17) according to claim 8 or 9, **characterized in that** the beginning of the first suction precedes the heating phase for shrinking of said end of the sleeve (17).
